# EUROPÄISCHE PATENTANMELDUNG

(11) **EP 1 588 634 A1**
(43) Veröffentlichungstag der Anmeldung: **26.10.2005**
(21) Anmeldenummer: 04025005.2
(22) Anmeldetag: 21.10.2004
(51) Int. Cl.: A24F 15/18, A24F 27/12

(54) **Streichholzbrief-Kompaktschachtel für Zigarettenpackung**

(30) Priorität: 19.04.2004 DE 202004006423 U
(71) Anmelder: Tonn, Alexander, 40327 Düsseldorf (DE)
(72) Erfinder: Tonn, Alexander, 40327 Düsseldorf (DE)
(74) Vertreter: Engelhard, Frank

(57) **Zusammenfassung**

Es handelt sich um eine Schachtel mit integrierten Streichhölzern und Reibefläche (Streichholzbrief) zur Aufbewahrung von Zigarettenpackungen in Formaten von 57 bis 68 mm x 62 bis 79 mm x 25 bis 28 mm aus Kunststoff, Hartpappe oder Metall. Die Streichhölzer selbst befinden sich hinter einem zu öffnenden Deckel auf einer der Breitseiten der Schachtel. Die Streichhölzer und die Reibefläche selbst sind durch den zu öffnenden Deckel geschützt.

## Beschreibung

Schachtel mit integrierten Streichhölzern und Reibefläche (Streichholzbrief) zur Aufbewahrung von Zigarettenpackungen.
Der in dem Schutzanspruch angegeben Entwicklung liegt die Idee und Überlegung zugrunde, eine Schachtel zu konzipieren, in der unterschiedlich große Zigarettenpackungen aufbewahrt werden können. Weitere Überlegung ist, unmittelbar auf der Schachtel einen Streichholzbrief zu integrieren, der entweder austauschbar oder fest mit der Schachtel verbunden ist. Über eine ausreichende Anzahl an Streichhölzern wird sichergestellt, dass der Raucher zum Konsum der Zigaretten immer über eine ausreichende Anzahl an Streichhölzern verfügt und diese unmittelbar gemeinsam mit der Zigarette griffbereit hat.
Die Zigarettenpackungen haben unterschiedliche Formate, daher ist auch die Kompaktschachtel mit Streichholzbrief mit alternativen Formaten in der Beschreibung angegeben.

Die Streichhölzer selbst befinden sich hintern einem zu öffnenden Deckel auf einer der Breitseiten der Schachtel. Die Streichhölzer und die Reibefläche selbst sind durch den zu öffnenden Deckel geschützt.

## Patentansprüche

1. Schachtel mit intrigierten Streichhölzern (Streichholzbrief) zur Aufbewahrung von Zigarettenpackungen.
**Formate:**
57 bis 68 mm x 62 bis 79 mm x 25 bis 28 mm
**Ausführung:**
Gestanzte gegebenenfalls gepresste Schachtel aus Kunststoff, Hartpappe oder Metall.
Die Schachtel mit intrigierten Streichholzbrief ist **dadurch** gegenzeichnet, dass der Streichholzbrief fest mit der Schachtel zur Aufbewahrung von Zigarettenpackungen verbunden ist. In dem Streichholzbrief ist neben den mit Sollbruchstellen versehenen Streichhölzern eine Fläche aufgebracht, die entsprechend einer normalen Reibefläche funktioniert.
Die Maße der aus Hartpappe, Kunststoff oder Metall bestehenden Schachtel, die dem Schutz der eigentlichen Zigarettenpackung dienen soll, entsprechen den Außenausmessungen handelsüblicher Zigarettenpackungen .
